# EUROPÄISCHE PATENTSCHRIFT

(11) **EP 2 297 001 B1**
(45) Veröffentlichungstag und Bekanntmachung des Hinweises auf die Patenterteilung: **25.01.2012**
(21) Anmeldenummer: 09772163.3
(22) Anmeldetag: 01.07.2009
(51) Int. Cl.: B01L 3/00, B01L 7/00, B65D 81/38

(54) **KRYOBEHÄLTER**
CRYOGENIC CONTAINER
CONTENANT KRYOGENIQUE

(30) Priorität: 04.07.2008 DE 102008031666
(43) Veröffentlichungstag der Anmeldung: 23.03.2011
(73) Patentinhaber: Fraunhofer-Gesellschaft zur Förderung der angewandten Forschung e.V., 80686 München (DE)
(72) Erfinder: FUHR, Günter, 13187 Berlin (DE); ZIMMERMANN, Heiko, 66386 St. Ingbert (DE)
(74) Vertreter: Hertz, Oliver
(86) Internationale Anmeldenummer: PCT/EP2009/004759
(87) Internationale Veröffentlichungsnummer: WO 2010/000463

(56) Entgegenhaltungen:
- WO-A-96/26134
- WO-A-2004/031052

## Beschreibung

Die Erfindung betrifft einen zur Lagerung und Bereitstellung von gefrorenen Partikeln geeigneten Kryobehälter, ein Magazin zur Bereitstellung von gefrorenen Partikeln für eine Depositionsvorrichtung zur Deposition der gefrorenen Partikel unter Verwendung eines Kryobehälters, eine zur Deposition von gefrorenen Partikeln eingerichtete Depositionsvorrichtung mit einem Magazin, sowie ein Verfahren zur Bereitstellung von gefrorenen Partikeln für eine Depositionsvorrichtung unter Verwendung eines Kryobehälters.

Aus der Praxis biologischer und medizinischer Anwendungen sind Verfahren und Vorrichtungen zur Deposition von Partikeln in einem Zielsubstrat bekannt. Besonders interessant für medizinische und biologische Zwecke ist die Deposition von biologischem Material, beispielsweise von lebenden Zellen. Für die Deposition biologischer Materialien in ein Zielsubstrat, insbesondere in ein biologischen Zielsubstrat, wie lebendes Gewebe, ist in der DE 10 2007 004 855 (deutsche Patentanmeldung, unveröffentlicht am Prioritätstag der vorliegenden Anmeldung) eine Depositionsvorrichtung und ein Verfahren beschrieben, womit biologisches Material enthaltende Partikel im gefrorenem Zustand in ein Zielsubstrat geschossen werden. Die Partikel haben dabei beispielsweise einen Querschnittsdurchmesser von weniger als einem Millimeter und eine Masse in der Größenordnung von weniger als 10 µg.

Da derart kleine gefrorene Partikel naturgemäß bei Raumtemperatur schnell auftauen, sind für die Vorbereitung der Partikel für die Deposition besondere Vorkehrungen zu treffen. Für die Präparation der gefrorenen Partikel gibt es dabei die Möglichkeit, die Partikel unmittelbar vor der Deposition durch gezieltes Tiefgefrieren kleinster Mengen herzustellen. Eine andere Möglichkeit besteht darin, gefrorene Partikel herzustellen und bis zur Verwendung zur Deposition tiefgekühlt aufzubewahren. Insbesondere biologische Materialien müssen für längere Aufbewahrungszeiten in der Regel bei sehr tiefen Temperaturen, häufig von unter -100°C gelagert werden.

Daher besteht für die Lagerung und die Bereitstellung der Partikel ein Bedarf an einem Behältnis, welches über lange Zeiten (Monate bis Jahre) bei derart tiefen Temperaturen frost- bzw. kältebeständig ist. Gleichzeitig müssen die Partikel während der Lagerung sicher vor Kontamination geschützt sein. Darüber hinaus ist es bei den relativ kleinen gefrorenen Partikeln besonders wichtig, die Kühlkette von der Lagerung bis zur Deposition aufrechtzuerhalten, da sonst auch bei sehr kurzen Unterbrechungen die Gefahr des Schmelzens der Partikel besteht. Insbesondere bei der Vorbereitung der Partikel für die Deposition besteht die Gefahr von Unterbrechungen der Kühlkette und Verzögerungen, die ohne geeignete Schutzmaßnahmen schnell zu einem Schmelzen der Partikel führen können. Eine leichte Handhabung des Behältnisses ist daher wichtig, um Verzögerungen zu vermeiden.

Transportcontainer mit thermischer Isolation sind in WO 2004/031052 A1 und WO 96/26134 A1 offenbart.

Es ist daher Aufgabe der Erfindung, einen Kryobehälter für die Lagerung und Bereitstellung von gefrorenen Partikeln für eine Deposition, eine Vorrichtung zur Bereitstellung und zur Deposition der gefrorenen Partikel, sowie ein Verfahren zur Bereitstellung der gefrorenen Partikel anzugeben, welche eine weitgehende Aufrechterhaltung der Kühlkette erlauben und einfach zu handhaben beziehungsweise durchzuführen sind.

Die Aufgabe der Erfindung wird gelöst durch einen Kryobehälter, ein Magazin, eine Depositionsvorrichtung bzw. ein Verfahren zur Bereitstellung von gefrorenen Partikeln für eine Depositionsvorrichtung mit den Merkmalen der unabhängigen Ansprüche. Vorteilhafte Weiterbildungen sind in den abhängigen Ansprüchen angegeben.

Ein zur Lagerung und Bereitstellung von gefrorenen Partikeln geeigneter erfindungsgemäßer Kryobehälter umfasst insbesondere ein thermisch isolierendes Behälterelement, welches mindestens einen Aufnahmeraum für gefrorene Partikel und mindestens eine Austrittsöffnung aufweist. Der erfindungsgemäße Kryobehälter umfasst ferner eine Verschlussvorrichtung, mit der die mindestens eine Austrittsöffnung verschließbar ist und mindestens ein Öffnungselement, welches betätigbar ist, um die Austrittsöffnung vom Inneren des Aufnahmeraumes her nach außen zu öffnen und dadurch die gefrorenen Partikel außerhalb der Austrittsöffnung bereitzustellen. Der erfindungsgemäße Kryobehälter umfasst weiter ein Isolationselement zur thermischen Isolierung der Verschlussvorrichtung.

Der erfindungsgemäße Kryobehälter ist vorzugsweise sowohl zur Langzeitlagerung geeignet als auch zur kurzfristigen Bereitstellung für die Deposition. Für die Langzeitlagerung werden die gefrorenen Partikel in der Regel bei Temperaturen unter -100°C aufbewahrt. Der erfindungsgemäße Kryobehälter ist daher vorzugsweise über lange Zeiträume, von beispielsweise länger als einem Jahr, kältebeständig. Zweckmäßig ist er geeignet für eine Lagerung bei einer Temperatur von flüssigem Stickstoff oder Trockeneis (CO₂). Das Material des Behälterelementes kann beispielsweise Kunststoff, PTFE oder Glas sein.

Das thermisch isolierende Behälterelement umfasst einen Hohlraum, welcher einen Aufnahmeraum für gefrorene Partikel bildet. Das Behälterelement ist thermisch isolierend ausgestaltet, um nach einer Entnahme des mit gefrorenen Partikeln beladenen Kryobehälters aus einem Tiefkühllager wie einem Ultratiefkühlgerät oder einem Stickstoff-Lagerbehälter die Temperatur der Partikel weitgehend aufrechtzuerhalten. Die den Hohlraum umschließenden Wände sind daher vorzugsweise wärmeisolierend ausgestaltet. Dies umfasst beispielsweise Wände aus einem wärmeisolierenden Material aber auch doppelwandige Ausführungen, bei denen ein Zwischenraum zwischen zwei Wandschichten ähnlich einem Dewargefäß evakuiert ist. Darüber hinaus kann eine dicke Behälterwand eine hohe Wärmekapazität aufweisen und so nach der Entnahme aus einem Tiefkühllager eine Wärmesenke bilden, die entsprechend der hohen Masse und Wärmekapazität ein Auftauen der in dem Aufnahmeraum befindlichen Partikel verhindert.

Das Behälterelement umfasst vorzugsweise nur einen Aufnahmeraum, jedoch sind auch Ausführungen mit mehr als einem Aufnahmeraum für gefrorene Partikel möglich. Diese können dann entweder mit ein und derselben Verschlussvorrichtung verschließbar sein oder jeweils eine gesonderte Verschlussvorrichtung aufweisen. Jeder Aufnahmeraum weist eine Austrittsöffnung auf. Die Austrittsöffnung ist eine Öffnung, durch welche in dem Aufnahmeraum gelagerte gefrorene Partikel den Kryobehälter verlassen können. Die Austrittsöffnung kann auch zur Befüllung des Kryobehälters mit den gefrorenen Partikeln dienen. Es ist aber auch möglich, dass der Kryobehälter über eine zweite Öffnung mit den gefrorenen Partikeln beladen wird. In diesem Fall kann die Austrittsöffnung bereits bei Fertigung des ungefüllten erfindungsgemäßen Kryobehälters mit der Verschlussvorrichtung verschlossen werden. Andernfalls ist die Austrittsöffnung nach Befüllen des Kryobehälters mit den gefrorenen Partikeln durch die Verschlussvorrichtung verschließbar.

Zum Öffnen der Verschlussvorrichtung und Bereitstellung der gefrorenen Partikel für die Deposition weist der erfindungsgemäße Kryobehälter mindestens ein Öffnungselement auf, welches betätigt werden kann, um die Verschlussvorrichtung zu öffnen. Erfindungsgemäß wird die Verschlussvorrichtung dabei vom Inneren des Aufnahmeraumes her nach außen geöffnet. Das Öffnungselement kann beispielsweise ein Stempel oder ein Einschubbolzen sein, der von innen gegen die Verschlussvorrichtung gedrückt wird und die Verschlussvorrichtung durchstößt oder aufstößt.

Um eine gute Isolierung und Aufrechterhaltung der Kühlkette zu gewährleisten, verfügt der erfindungsgemäße Kryobehälter außerdem über das Isolationselement zur thermischen Isolierung der Verschlussvorrichtung und des Aufnahmenraumes gegenüber der Umgebung. Das Isolationselement ist von der Verschlussvorrichtung trennbar. Es kann z. B. vollständig abnehmbar oder abklappbar sein, so dass die Verschlussvorrichtung vollständig freigelegt werden kann. Vorzugsweise ist das Isolationselement vollständig entfernbar. Das Isolationselement besteht vorzugsweise aus einem thermisch isolierenden Material und kann auch zur Verbesserung der Isolierung einen evakuierten Hohlraum aufweisen. Wie das thermisch isolierende Behälterelement kann es auch eine hohe Wärmekapazität aufweisen und mit einer großen Masse nach der Entnahme aus einer Kühleinrichtung z.B. einem Kryotank als Wärmesenke dienen.

Das Isolationselement ist vorzugsweise ein loses Bauteil, das eine zu der äußeren Oberfläche der Verschlussvorrichtung komplementäre Kontaktfläche aufweist. Das Isolationselement liegt vorzugsweise während der Langzeitlagerung und insbesondere nach einer Entnahme des Kryobehälters aus einer Kühleinrichtung mit seiner Kontaktfläche an der Außenseite der Verschlussvorrichtung an und bedeckt diese vollständig. Somit dient es einerseits der thermischen Isolierung und andererseits als Schutz vor mechanischen Beschädigungen der Verschlussvorrichtung. Vorzugsweise ist das Isolationselement dabei lösbar an dem Kryobehälter befestigt. Die Befestigung kann beispielsweise durch eine Folienmanschette gebildet sein, die ein Auseinanderfallen von Kryobehälter und Isolationselement verhindert und sich durch Aufreißen lösen lässt. Auch eine lösbare Klebeverbindung ist zur Befestigung möglich.

Wenn der Kryobehälter zur Vorbereitung einer Deposition aus einer Kühleinrichtung entnommen wird, soll das Isolationselement zum Schutz vor Beschädigungen und vor allem zur weiteren Isolation möglichst lange am Kryobehälter verbleiben. Für die Bereitstellung der gefrorenen Partikel zur Deposition mit einer Depositionsvorrichtung wird das Isolationselement entfernt, so dass die Verschlussvorrichtung frei liegt. Dies geschieht vorzugsweise erst kurz vor der Deposition, so dass die Isolation möglichst lange aufrechterhalten wird.

Der Kryobehälter wird dann mit der freiliegenden Verschlussvorrichtung an einer Öffnung einer Depositionsvorrichtung oder in einem Magazin zur Bereitstellung der gefrorenen Partikeln positioniert. Vorzugsweise ist das Magazin oder die Depositionsvorrichtung gekühlt, so dass der Kryobehälter mit den gefrorenen Partikeln sofort nach Abnahme des Isolationselements wieder in Kontakt mit einer Kühlvorrichtung oder zumindest einem gekühlten Körper gelangt, um ein Auftauen der gefrorenen Partikel im Aufnahmeraum des Kryobehälters auch nach Entfernung des Isolationselements zuverlässig zu vermeiden. Die Kühlung kann beispielsweise mit kaltem Stickstoffgas oder flüssigem Stickstoff bzw. mit CO₂-Trockeneis erfolgen. Die Positionierung des Kryobehälters relativ zu einer Depositionsvorrichtung kann dadurch erfolgen, dass der Kryobehälter mit der freiliegenden Verschlussvorrichtung auf einer Ladeöffnung der Depositionsvorrichtung platziert wird. Die Ladeöffnung dient dazu, die Depositionsvorrichtung zu beladen, bzw. die gefrorenen Partikel in der Depositionsvorrichtung für die Deposition bereitzustellen. In der Depositionsvorrichtung werden dann die Partikel mit Hilfe einer Antriebseinrichtung, welche weiter unten näher beschrieben wird, beschleunigt. Um die Ladeöffnung herum weist die Depositionsvorrichtung vorzugsweise eine Auflagefläche auf, auf welcher der Kryobehälter mit der Verschlussvorrichtung positioniert werden kann. Dafür bildet die äußere Oberfläche der Verschlussvorrichtung eine Anlagefläche, die möglichst komplementär zu der Auflagefläche der Depositionsvorrichtung gestaltet ist, damit ein passgenauer Kontakt zwischen der Depositionsvorrichtung und dem Kryobehälter hergestellt werden kann. Eine andere Möglichkeit der Positionierung besteht mit Hilfe eines Magazins, welches weiter unten beschrieben wird.

Vorzugsweise ist die Anlagefläche durch die Grundfläche des Kryobehälters gebildet. Die Anlagefläche bildet vorzugsweise eine ebene Fläche, welche auf einer ebenen Auflagefläche der Depositionsvorrichtung passgenau aufgesetzt werden kann. Die Kontaktflächen zwischen dem verschlossenen Kryobehälter und der Depositionsvorrichtung bzw. dem Magazin können jedoch auch gekrümmt sein. Eine ebene Kontaktfläche hat den Vorteil, dass ein Kryobehälter, von dem das Isolationselement abgenommen wurde, zur Überbrückung einer Zeit bis zur Positionierung an der Depositionsvorrichtung auf einer gekühlten Platte zwischengelagert werden kann. Die durch die verschlossene Austrittsöffnung des Kryobehälters gebildete Anlagefläche ist vorzugsweise sowohl komplementär zur Auflagefläche der Depositionsvorrichtung als auch zur Kontaktfläche des Isolationselements gestaltet.

Nach der Positionierung des Kryobehälters relativ zu der Depositionsvorrichtung wird das Öffnungselement betätigt, so dass die Austrittsöffnung geöffnet wird und die gefrorenen Partikel außerhalb der Austrittsöffnung bereitgestellt werden. Die gefrorenen Partikel verlassen dabei den Aufnahmeraum des Behälterelementes durch die Austrittsöffnung, beispielsweise durch Herausfallen, Herausschieben, Herausstoßen und/oder Herausblasen mit Hilfe des Öffnungselementes.

Der erfindungsgemäße Kryobehälter kann mit gefrorenen Partikeln befüllt vertrieben werden. Ein mit gefrorenen Partikeln gefüllter Kryobehälter stellt einen weiteren Gegenstand der Erfindung dar. Die gefrorenen Partikel sind vorzugsweise in dem durch die Verschlussvorrichtung abgeschlossenen Aufnahmeraum des Kryobehälters steril verpackt. Beispielsweise enthält der Kryobehälter in seinem Aufnahmeraum gefrorene Partikel, welche biologische Zellen, CO₂ und/oder einen oder mehrere Aromastoffe, wie z.B. natürliche Aromen, naturidentische Aromen, künstliche Aromen und/oder Raucharomen enthalten. Die beispielhaft genannten Stoffe können einzeln oder gemischt in einem erfindungsgemäßen Kryobehälter enthalten sein. Zweckmäßig können auch einzelne Partikel sein, die jeweils mehrere verschiedene Komponenten enthalten. So sind zum Beispiel gefrorene CO₂ Partikel als Träger von einem oder mehreren Aromastoffen denkbar. Solche Partikel könnten in Lebensmittel, z.B. Fisch oder Fleisch deponiert werden, wobei das CO₂ nach der Deposition verdampft und nur die Aromastoffe übrig bleiben. Da eine solche Deposition berührungsfrei erfolgen kann, können dabei Kontaminationen der Depositionsvorrichtung vermieden werden. Die Größe der gefrorenen Partikel beträgt vorzugsweise zwischen 10 µm und 5 mm im Durchmesser.

Ein erfindungsgemäßes Verfahren zur Bereitstellung von gefrorenen Partikeln für eine Depositionsvorrichtung mit Hilfe eines erfindungsgemäßen Kryobehälters umfasst die Schritte: Abnehmen des Isolationselements, Positionieren des Kryobehälters relativ zu einer Depositionsvorrichtung und Betätigen des Öffnungselements.

Das Öffnungselement kann ein Einschubbolzen (oder: Stempel) sein, der in den Aufnahmeraum hineinragt und bei Betätigung die Verschlussvorrichtung durch Druck aufstößt. Das Öffnungselement kann dabei so ausgestaltet sein, dass es ausschließlich auf die Verschlussvorrichtung Druck ausübt, ohne dabei einen Druck auf die gefrorenen Partikel im Inneren des Aufnahmeraumes auszuüben. Dadurch kann ein durch Druck bedingtes Anschmelzen und Zusammenbacken der gefrorenen Partikel verhindert werden. Alternativ kann das Öffnungselement beispielsweise auch als Hebel oder als Vorrichtung zur Erzeugung eines Überdrucks in dem Aufnahmeraum ausgestaltet sein.

Gemäß einer bevorzugten Variante ist das Öffnungselement eingerichtet, bei Betätigung die im Aufnahmeraum enthaltenen gefrorenen Partikel zur Austrittsöffnung zu bewegen. Dies kann durch ein stempelförmiges Öffnungselement erreicht werden, welches bei Betätigung auf die gefrorenen Partikel drückt und diese in Richtung der Austrittsöffnung schiebt, so dass der Druck weitergegeben wird an die Verschlussvorrichtung und diese dadurch geöffnet wird. Dies hat einen Vorteil, wenn die gefrorenen Partikel beispielsweise durch Kristallisation miteinander verbacken sind, und so durch Betätigung des Öffnungselements voneinander gelöst werden können. Darüber hinaus ist es mit einem solchen Öffnungselement auch möglich, die gefrorenen Partikel zur Austrittsöffnung hin zu bewegen, wenn die Bewegungsrichtung keine Komponente in Schwerkraftrichtung hat und somit die Partikel aktiv aus dem Aufnahmeraum befördert werden müssen. Die gefrorenen Partikel können somit mit Hilfe des Öffnungselementes aus dem Aufnahmeraum herausgeschoben oder gestoßen werden.

Die Verschlussvorrichtung kann aus einer vom Inneren des Aufnahmeraumes her zu öffnenden Klappe bestehen. Gemäß einer bevorzugten Ausführungsform wird die Verschlussvorrichtung durch eine Folie gebildet, welche die Austrittsöffnung vollständig abdeckt. Die Folie schließt vorzugsweise bündig mit der die Austrittsöffnung begrenzenden Fläche des Behälterelementes ab und bildet die Anlagefläche des Kryobehälters.

Die Verschlussvorrichtung wird vorzugsweise durch eine Folie gebildet, welche den Aufnahmeraum steril, luftdicht und wasserdicht verschließt. Die Folie besteht beispielsweise aus Kunststoff oder Metall. Die Dicke der Folie beträgt beispielsweise 0,01 mm bis 1 mm, vorzugsweise 20 µm bis 200 µm und besonders bevorzugt 50 µm oder 100 µm. Die Folie ist vorzugsweise so beschaffen, dass sie durch das Öffnungselement eingerissen werden kann. Vorteilhaft ist auch eine zusätzliche thermische Isolationsschicht an der Folie vorgesehen. Die Folie kann mit dem die Austrittsöffnung umgebenden Rand des Behälterelementes beispielsweise verschweißt sein. Die Austrittsöffnung des Behälterelementes wird dann vorzugsweise bereits bei der Fertigung des Kryobehälters verschlossen, solange der Kryobehälter noch unbefüllt ist. Der Kryobehälter kann in diesem Fall über eine zweite Öffnung befüllt werden.

In einer bevorzugten Ausführungsvariante des erfindungsgemäßen Kryobehälters ist das Öffnungselement eingerichtet, die Verschlussvorrichtung bei Betätigung mechanisch zu öffnen. Im Fall einer aus Folie bestehenden Verschlussvorrichtung kann dieses Öffnen durch ein einfaches Durchstoßen der Folie mit einem bolzen- oder stempelförmigen Öffnungselement von innen erfolgen, wobei die Folie zerrissen wird.

Das Öffnungselement wird vorzugsweise durch Ausübung eines Drucks darauf betätigt. In einer besonders bevorzugten Variante besteht das Öffnungselement aus einem Einschubbolzen, welcher in den Aufnahmeraum ragt. Der Einschubbolzen ist beispielsweise ein zylinderförmiger Bolzen, welcher mit einem Ende in den Aufnahmeraum ragt und mit einem entgegengesetzten Ende aus dem Aufnahmeraum herausragt und durch Druck auf dieses entgegengesetzte Ende in den Aufnahmeraum geschoben werden kann. Vorzugsweise führt in dieser Ausführungsvariante die Betätigung des Einschubbolzens zu einem Durchstoßen der Verschlussvorrichtung. Dieses Durchstoßen der Verschlussvorrichtung kann entweder direkt durch direkten Kontakt des Einschubbolzens mit der Verschlussvorrichtung, beispielsweise einer Folie, geschehen oder durch indirekte Druckausübung durch Übertragung des Drucks über die gefrorenen Partikel. Der Einschubbolzen hat vorzugsweise eine derartige Länge, dass er nach Betätigung den Aufnahmeraum des Kryobehälters vollständig durchragt. Auf diese Weise kann sichergestellt werden, dass der Aufnahmeraum durch Betätigung des Öffnungselements vollständig geleert wird. Dies ist sinnvoll für eine genaue Dosierung der gefrorenen Partikel für die Deposition. Vorzugsweise sind die Innenform des Behälterelements, d.h. die Form des den Aufnahmeraum bildenden Hohlraumes, und die Außenform des Öffnungselements so angepasst, dass nach Betätigung des Öffnungselementes keine Hohlräume im Aufnahmeraum bleiben, in welchem gefrorene Partikel bleiben können. Beispielsweise ist das Behälterelement hohlzylindrisch und das Öffnungselement zylindrisch geformt, wobei der Außendurchmesser des Öffnungselements dem Innendurchmesser des Behälterelements entspricht.

Das Öffnungselement besteht vorzugsweise aus einem thermisch isolierenden Material. Dadurch kann das Innere des Aufnahmeraumes in dem Behälterelement gegenüber der Umgebung auch über das Öffnungselement thermisch isoliert sein. Dies ist insbesondere dann vorteilhaft, wenn das Öffnungselement per Hand betätigt wird, und so andernfalls eine Wärmeübertragung von der Hand an das Innere des Aufnahmeraumes zu befürchten wäre.

Während der Lagerung des gefüllten Kryobehälters sollte eine Betätigung des Öffnungselements vermieden werden. Dafür ist in einer bevorzugten Variante des erfindungsgemäßen Kryobehälters ein Fixierungselement vorgesehen, welches das Öffnungselement in einem inaktiven Zustand fixiert. Inaktiver Zustand bedeutet unbetätigter Zustand. Bei einem Öffnungselement in Form eines Einschubbolzens wie oben beschrieben, kann das Fixierungselement zum Beispiel aus einem Splint oder einem Quereinschub bestehen, der das Behälterelement und das Öffnungselement zumindest teilweise durchragt und somit ein gegenseitiges Verschieben verhindert. Das Fixierungselement kann an einem Ende ein Griffelement z. B. in Form einer Zuglasche aufweisen, an welchem es aus dem Kryobehälter herausgezogen werden kann, um die Fixierung zu lösen. Für die Bereitstellung der gefrorenen Partikel in einer Depositionsvorrichtung muss dann zunächst das Fixierungselement entfernt werden, bevor das Öffnungselement betätigt werden kann.

Für die Lagerung der gefrorenen Partikel sollen diese vorzugsweise sicher vor eintretender Feuchtigkeit oder anderweitiger Kontamination durch Fremdeinflüsse geschützt werden. In einer bevorzugten Ausführungsvariante weist der erfindungsgemäße Kryobehälter daher eine Folienumhüllung auf, welche den Kryobehälter vor Fremdeinflüssen wie Feuchtigkeit und Kontamination schützt. Vorzugsweise ist die Folienumhüllung eine sterile Umhüllung. Die Folienumhüllung umschließt vorzugsweise alle Komponenten des Kryobehälters einschließlich des Isolationselements. Die Folienumhüllung kann somit auch als Befestigungsmittel für das Isolationselement dienen, indem das Behälterelement und das Isolationselement zusammen in einer Folienumhüllung verpackt sind. Vorzugsweise ist die Folienumhüllung entfernbar. Die Folienumhüllung kann beispielsweise aus einer Schrumpffolie bestehen. Sie weist vorzugsweise eine Aufreißlasche und/oder eine Sollbruchstelle auf, an welcher sie sich aufreißen lässt und daraufhin leicht von dem Kryobehälter und dem Isolationselement entfernt werden kann.

In einer bevorzugten Ausführungsform weist der erfindungsgemäße Kryobehälter außerdem ein Anzeigeelement auf zur Anzeige, ob der Kryobehälter eine vorgegebene Temperatur überschritten hat. Für die Lagerung der gefrorenen Partikel, welche vorzugsweise biologisches Material enthalten, sind abhängig von der Lagerdauer unterschiedliche kritische Temperaturen zu berücksichtigen, welche die Partikel während der Lagerung nicht überschreiten sollen. Diese kritischen Temperaturen sind abhängig von der Art der gefrorenen Partikel. Beispielhaft sind folgende kritische Temperaturen für verschiedene Lagerdauern vorgegeben: Für eine Lagerzeit der Partikel von länger als einem Jahr sollten die Partikel beispielsweise keine Temperaturen oberhalb von -100°C erreichen. Für eine Lagerdauer von 2 Monaten bis zu einem Jahr sollte die Lagertemperatur -80°C nicht überschreiten. Für eine Lagerung für 1 Woche bis zu 2 Monaten ist beispielsweise eine kritische Temperatur von -50°C ausreichend, die bei der Lagerung nicht überschritten werden sollte. Für eine Lagerdauer bis zu einer Woche sollte die Temperatur vorzugsweise -20°C nicht überschreiten. Dementsprechend weist der Kryobehälter vorzugsweise ein Anzeigenelement auf, welches zur Kontrolle dient, ob eine jeweilige kritische Temperatur während der Lagerung überschritten wurde und die Partikel daher möglicherweise zu verwerfen sind. Beispielsweise kann das Anzeigeelement die während der Lagerung erreichte Maximaltemperatur anzeigen. Das Anzeigenelement kann auch vorgesehen sein zur qualitativen Anzeige, ob jeweils bestimmte vorgegebene kritische Temperaturen überschritten wurden, ohne die jeweils erreichte Maximaltemperatur anzugeben. Das Anzeigeelement kann sich beispielsweise bei einer Überschreitung einer kritischen Temperatur verfärben. Als Anzeigelement ist auch ein Display oder ein Transpondersystem zur Kennzeichnung möglich. Das Anzeigeelement kann unterschiedliche Reaktionen für mehr als eine kritische Temperatur vorsehen. Es kann aber auch ein Anzeigeelement vorgesehen sein, welches lediglich die Überschreitung einer bestimmten kritischen Temperatur, beispielsweise -50°C, anzeigt. Das Anzeigeelement kann beispielsweise auf einer nach außen weisenden Seite des Isolationselementes angebracht sein.

Alternativ kann das Anzeigeelement an der Folienumhüllung angebracht sein, so dass es direkt bei der Entnahme des in Folie verpackten Kryobehälters aus einem Kryoschrank überprüft werden kann. Andernfalls ist die Umhüllungsfolie vorzugsweise - zumindest teilweise - transparent und gibt somit die Sicht auf das Anzeigeelement frei, so dass Qualität und Verwendbarkeit eines in dem Kryobehälter gelagerten Materials überprüfbar ist, ohne zuvor die Folienumhüllung zu öffnen.

Die Aufgabe der Erfindung wird auch gelöst durch ein Magazin zur Bereitstellung von gefrorenen Partikeln für eine Depositionsvorrichtung zur Deposition der gefrorenen Partikel mit einer oder mehreren Aufnahmen für jeweils einen erfindungsgemäßen Kryobehälter, welches eingerichtet ist, jeweils einen Kryobehälter relativ zu der Depositionsvorrichtung zu positionieren, und welches ein Aktivierungselement aufweist, welches dazu eingerichtet ist, das Öffnungselement eines relativ zur Depositionsvorrichtung ausgerichteten Kryobehälters zu betätigen, so dass der Inhalt des Kryobehälters in die Depositionsvorrichtung eintreten kann und zur Deposition bereitgestellt wird. Vorzugsweise weist das erfindungsgemäße Magazin mehrere Aufnahmen für erfindungsgemäße Kryobehälter auf, die gleichzeitig mit erfindungsgemäßen Kryobehältern beladen werden können. Diese können dann aufeinander folgend relativ zur Depositionsvorrichtung positioniert werden, so dass jeweils nach Betätigung des Aktivierungselementes und der Öffnungselemente die Inhalte der Kryobehälter in die Depositionsvorrichtung gelangen und dort zur Deposition bereitgestellt werden.

Die Ausrichtung oder Positionierung des Kryobehälters relativ zur Depositionsvorrichtung bedeutet hier, dass die Austrittsöffnung des Kryobehälters so zu einer Öffnung der Depositionsvorrichtung positioniert wird, dass bei Betätigung des Öffnungselementes des Kryobehälters die gefrorenen Partikel aus dem Kryobehälter in die Depositionsvorrichtung eintreten und damit zur Deposition bereitgestellt werden. Beispielsweise weist die Depositionsvorrichtung eine Antriebseinrichtung mit einem Beschleunigungsrohr auf, in dem die gefrorenen Partikel mit einer Antriebskraft beaufschlagt werden sollen. Das Beschleunigungsrohr hat beispielsweise eine seitliche Öffnung, durch welche die gefrorenen Partikel als Munition in das Beschleunigungsrohr gelangen. Mit dem erfindungsgemäßen Magazin wird ein erfindungsgemäßer Kryobehälter direkt an der seitlichen Öffnung des Beschleunigungsrohres positioniert, so dass sich die Verschlussvorrichtung des Kryobehälters und die Öffnung des Beschleunigungsrohres gegenüberstehen, beziehungsweise aneinander angrenzen. In diesem Fall ist es nicht nötig, dass eine Anlagefläche des Kryobehälters und eine Auflagefläche um die Ladeöffnung der Depositionsvorrichtung komplementär ausgestaltet sind. Das Magazin kann an dieser Stelle als Adapter dienen, um einen lückenlosen Kontakt zwischen Kryobehälter und Depositionsvorrichtung herzustellen. Grundsätzlich kann das Magazin auch nur eine einzige Aufnahme für einen Kryobehälter aufweisen. Es dient dann als Positionierhilfe für den Kryobehälter an der Depositionsvorrichtung.

Ein erfindungsgemäßes Verfahren zur Bereitstellung von gefrorenen Partikeln einer Depositionsvorrichtung mit einem erfindungsgemäßen Kryobehälter und einem erfindungsgemäßen Magazin umfasst die Schritte: Entfernen des Isolationselementes von dem Kryobehälter, Positionieren des Kryobehälters in einer Aufnahme des Magazins, Positionierung eines Kryobehälters relativ zur Depositionsvorrichtung und Betätigen des Aktivierungselementes.

In einer bevorzugten Ausführungsvariante umfasst das Magazin auch eine Kühlvorrichtung. Beispielsweise kann das Magazin mit flüssigem oder kaltem gasförmigen Stickstoff gespült werden, so dass die darin aufgenommenen Kryobehälter weiter gekühlt bleiben. Dies ist insbesondere sinnvoll, wenn mehrere Kryobehälter in dem Magazin aufgenommen sind und erst nacheinander zur Depositionsvorrichtung positioniert werden, um die jeweils in dem positionierten Kryobehälter enthaltenen gefrorenen Partikel zur Deposition bereit zu stellen. Vorzugsweise ist das Magazin in allen Teilen gekühlt.

Vorzugsweise lässt sich das Magazin auf einer Depositionsvorrichtung befestigen, wobei das Magazin in sich so bewegbar ist, dass jeweils ein Kryobehälter bzw. eine Aufnahme für einen Kryobehälter relativ zur Depositionsvorrichtung positionierbar ist. Beispielsweise sind in einem erfindungsgemäßen Magazin mehrere Aufnahmen für Kryobehälter kreisförmig angeordnet und das Magazin ist auf der Depositionsvorrichtung drehbar befestigbar, so dass jeweils ein Kryobehälter durch Drehung des Magazins relativ zur Depositionsvorrichtung positionierbar ist. Ein solches Magazin kann ähnlich einer Revolvertrommel mit mehreren Kryobehältern beladen werden, wobei jeweils ein Kryobehälter durch Drehung des Magazins positioniert wird.

Zur Betätigung des Öffnungselementes eines relativ zur Depositionsvorrichtung positionierten Kryobehälters weist das Magazin ein Aktivierungselement auf. Das Aktivierungselement selbst wird beispielsweise manuell ausgelöst oder automatisch angesteuert.

Die Aufgabe der Erfindung wird außerdem durch eine Depositionsvorrichtung gelöst, welche zur Deposition von gefrorenen Partikeln in einem Zielsubstrat eingerichtet ist, und welche eine Ladeeinrichtung und eine Antriebseinrichtung umfasst. Die Ladeeinrichtung ist zur Bereitstellung der gefrorenen Partikel an der Antriebseinrichtung eingerichtet und umfasst ein erfindungsgemäßes Magazin. Die Antriebseinrichtung ist zur Ausübung einer Antriebskraft auf die gefrorenen Partikel zu deren Beschleunigung eingerichtet, und umfasst beispielsweise eine Beschleunigungsleitung, in welcher die gefrorenen Partikel aus einem erfindungsgemäßen Kryobehälter zur Deposition bereitgestellt werden. Der Kryobehälter wird mittels eines erfindungsgemäßen Magazins relativ zu der Beschleunigungsleitung positioniert und das Öffnungselement des Kryobehälters wird durch das Aktivierungselement betätigt. Dadurch wird die Verschlussvorrichtung des Kryobehälters geöffnet und die gefrorenen Partikel in der Beschleunigungsleitung der Depositionsvorrichtung bereitgestellt.

Mit dem erfindungsgemäßen Verfahren zur Bereitstellung von gefrorenen Partikeln für die Deposition werden vorzugsweise biologisches Material enthaltende gefrorene Partikel bereitgestellt. Beispielsweise enthalten die gefrorenen Partikel biologische Zellen, wie eukaryotische oder prokaryotische Zellen. Aber auch andere Inhaltsstoffe, wie Aromastoffe oder gefrorenes CO₂ können in den gefrorenen Partikeln alternativ oder zusätzlich enthalten sein. Für bestimmte Anwendungen können gefrorene CO₂ Partikel, als Träger von einem oder mehreren Aromastoffen, vorteilhaft sein. Eine solche Anwendung ist beispielsweise die Deposition von Aromastoffen in Lebensmitteln.

Die vorliegende Erfindung wird im Folgenden anhand der in den Figuren 1 bis 3 gezeigten Ausführungsbeispiele weiter erläutert. Es zeigen schematisch:
- Figuren 1A-1E: einen erfindungsgemäßen Kryobehälter in Schnittansicht während verschiedenen Schritten des erfindungsgemäßen Verfahrens;
- Figur 2A: einen erfindungsgemäßen Kryobehälter aus Figur 1 in einer zur Schnittansicht in Figur 1 senkrechten Schnittansicht;
- Figur 2B: den erfindungsgemäßen Kryobehälter aus Figur 1 in Draufsicht auf die Grundfläche des Isolationselementes mit einem Anzeigeelement; und
- Figur 3: eine Schnittansicht eines erfindungsgemäßen Magazins, welches auf einer Depositionsvorrichtung angeordnet ist und mit erfindungsgemäßen Kryobehältern beladen ist.

Die erfindungsgemäße Depositionsvorrichtung 60 wird in Figur 3 nur schematisch in Bezug auf das erfindungsgemäße Magazin dargestellt. Für eine detailliertere Darstellung der Depositionsvorrichtung wird Bezug genommen auf die frühere deutsche Patentanmeldung DE 10 2007 004 855 der selben Anmelderin (unveröffentlicht am Prioritätstag dieser Anmeldung).

Ein in Figur 1 gezeigter Kryobehälter 40 weist ein hohlzylinderförmiges Behälterelement 41 mit einem Aufnahmeraum 41a für gefrorene Partikel und einer Austrittsöffnung 41b auf. Das hohlzylinderförmige Behälterelement 41 besteht aus einem thermisch isolierenden Material und ist dickwandig ausgeführt, um eine gute thermische Isolierung zwischen dem Aufnahmeraum 41a und der Umgebung zu gewährleisten. Die Austrittsöffnung 41b ist mit einer die Verschlussvorrichtung bildenden Folie 49 bündig verschlossen. Innerhalb des Aufnahmeraums befinden sich gefrorene Partikel 50. Auf der der Folie 49 gegenüberliegenden Seite des hohlzylinderförmigen Behälterelementes 41 ist der Aufnahmeraum 41a durch ein Öffnungselement 43 verschlossen. Das Öffnungselement 43 ist als langgestreckter zylinderförmiger Einschubbolzen gebildet, welcher mit einem Ende in den Aufnahmeraum 41a hineinragt und mit seinem anderen Ende an der Stirnseite des hohlzylinderförmigen Behälterelementes 41 hervorsteht. In seinem Außendurchmesser entspricht das zylinderförmige Öffnungselement 43 in etwa dem Innendurchmesser des hohlzylinderförmigen Behälterelements 41, so dass diese nahezu bündig miteinander abschließen.

Auf der Außenseite der Folie 49 vom Aufnahmeraum 41a aus betrachtet weist der Kryobehälter 40 ein Isolationselement 45 auf. Wie das Behälterelement 41 sind das Öffnungselement 43 und das Isolationselement 45 aus thermisch isolierendem Material gefertigt und kompakt ausgebildet.

Zur Fixierung des Öffnungselementes 43 in nichtaktivierter Form ist ein Fixierungselement 44 in Form eines querliegenden Splints vorhanden, welches ein relatives Verschieben des Behälterelementes 41 und des Öffnungselementes 43 zueinander verhindert. Das Fixierungselement 44 weist an einem Ende eine Zuglasche auf, mit welcher es aus dem Behälterelement 41 und dem Öffnungselement 43 herausziehbar ist, um die Fixierung zu lösen.

Der Kryobehälter weist eine sterile Folienumhüllung 46 zum Schutz vor Feuchtigkeit oder anderweitiger Kontamination während der Lagerung auf. Die Folienumhüllung ist mit einer Aufreißlasche 47 ausgestattet, mit welcher sie aufgerissen werden kann, um sie von dem Kryobehälter zu entfernen.

Zur Bereitstellung von gefrorenen Partikeln für eine Depositionsvorrichtung mit dem Kryobehälter wird zunächst die sterile Folienumhüllung 46 durch Aufreißen mit dem Aufreißband 47 entfernt. Dann wird das Fixierungselement 44 mit der Zuglasche aus dem Behälterelement 41 und dem Öffnungselement 43 herausgezogen, um die gegenseitige Fixierung von Öffnungselement 43 und Behälterelement 41 zu lösen. Anschließend wird das Isolationselement 45 von der Verschlussvorrichtung abgenommen. Der Aufnahmeraum 41a des Kryobehälters 40 ist dann nunmehr nur durch die Verschlussvorrichtung in Form der dünnen Folie 49 von der Umgebung getrennt. Um ein Auftauen der gefrorenen Partikel 50 im Inneren des Aufnahmeraums 41a zu verhindern wird daher das Isolationselement 45 möglichst lange bis kurz vor der Bereitstellung zur Deposition an der Folie 45 gehalten.

Generell sollte das Verfahren vorzugsweise bei einer Umgebungstemperatur von weniger als -10°C durchgeführt werden, wenn der ganze Vorgang nicht länger als wenige Minuten dauert. Bei einer langsameren Handhabung sollten vorzugsweise weniger als -30°C vorliegen. Falls nach Abnahme des Isolationselements 45 ein längerer Zeitraum zu überbrücken ist, kann der Kryobehälter 40 ohne Isolationselement 45 beispielsweise auf eine gekühlte Platte gestellt werden, so dass von unten weiterhin eine Wärmezufuhr in den Aufnahmeraum 41a des Kryobehälters 40 unterbunden wird. Der Kryobehälter 40 wird anschließend möglichst schnell relativ zu einer Depositionsvorrichtung 60 positioniert, so dass die gefrorenen Partikel 50 nunmehr durch die Verschlussvorrichtung 49 von der Depositionsvorrichtung 60 getrennt sind. Die Depositionsvorrichtung 60 ist in Figur 1E nur teilweise in schematischer Schnittansicht durch eine Beschleunigungsleitung gezeigt. Der Kryobehälter 40 liegt mit einer Anlagefläche 51 auf einer Auflagefläche 52 der Depositionsvorrichtung 60 auf. Die Auflagefläche 52 der Depositionsvorrichtung umschließt eine Ladeöffnung, durch welche die gefrorenen Partikel in die Depositionsvorrichtung eintreten können. Die Auflagefläche 52 der Depositionsvorrichtung 60 und die Grundfläche 51 des Kryobehälters 40, welche durch die Verschlussvorrichtung 49 gebildet ist, sind komplementär ausgestaltet. In diesem Fall sind beide als ebene Flächen gebildet. Das Öffnungselement 43 wird durch Druck auf die Oberseite des Einschubbolzens in Richtung des Aufnahmeraumes 41a betätigt, bis der Einschubbolzen 43 den Aufnahmeraum 41a vollständig durchragt. Dadurch wird die als Folie ausgebildete Verschlussvorrichtung 49 durchstoßen und die gefrorenen Partikel 50 aus dem Inneren des Aufnahmeraums 41a durch die Austrittsöffnung 41b und die von der Auflagefläche umschlossene Öffnung in die Depositionsvorrichtung 60 befördert. Die Betätigung des Öffnungselementes erfolgt beispielsweise durch Druck per Hand.

Figur 2A zeigt eine zur Zeichenebene aus Figur 1A senkrechte Schnittansicht des Kryobehälters aus Figur 1A. Gezeigt ist ein hohlzylinderförmiges dickwandiges Behälterelement 41 mit einem zylinderförmigen Aufnahmeraum 41a, in welchem ein zylinderförmiges Öffnungselement 43 steckt. Behälterelement 41 und Öffnungselement 43 werden durch das Fixierungselement 44 mit der Zuglasche von der Seite durchragt. Der gesamte Kryobehälter ist von der sterilen, wasserdichten Folienumhüllung 46 umgeben, welche mit einem Aufreißband 47 zu öffnen ist. Von der Folienumhüllung ist auch ein Isolationselement 45 auf der Unterseite des Kryobehälters umschlossen, welches in Figur 1C dargestellt ist. Figur 2B zeigt den von Folie umschlossenen Kryobehälter 40 in Draufsicht auf die Unterseite des Isolationselements 45. Das Isolationselement 45 weist ein Anzeigenelement 48 auf, zur Anzeige, ob der Kryobehälter während der Lagerung eine vorbestimmte kritische Temperatur überschritten hat. Das Isolationselement ist leicht lösbar an die, die Verschlussvorrichtung bildende Folie geklebt.

Ein Magazin 61 für die Bereitstellung von gefrorenen Partikeln für die Deposition mit einer Depositionsvorrichtung (gezeigt in Figur 3) weist mehrere Aufnahmen 62 für jeweils einen Kryobehälter 40 auf. Das Magazin 61 ist trommelförmig ausgebildet und um eine Achse 64 drehbar an einer Depositionsvorrichtung 60 montiert. Für das Beladen des Magazins 61 mit einem Kryobehälter 40 werden zunächst die Folienumhüllung 46, das Fixierungselement 44 und das Isolationselement 45 entfernt. Dann wird der somit entsicherte Kryobehälter 40 mit der Verschlussvorrichtung 49 voraus in eine der Aufnahmen 62 gestellt, so dass die als Folie gebildete Verschlussvorrichtung 49 zur Depositionsvorrichtung 60 zeigt. Das Magazin 61 ist vorzugsweise gekühlt, so dass auch während der Aufbewahrung der Kryobehälter in dem Magazin 61 ein Auftauen der gefrorenen Partikel 50 verhindert wird.

Zur Bereitstellung von gefrorenen Partikeln 50 wird das Magazin 61 so verdreht, dass ein Kryobehälter 40 relativ zu der Depositionsvorrichtung 60 so positioniert wird, dass die Austrittsöffnung 41b des Kryobehälters 40 gegenüber einer Öffnung der Depositionsvorrichtung 60 platziert ist. Nun wird durch ein Aktivierungselement 65 das Öffnungselement 43 des Kryobehälters 40 betätigt. Die Verschlussvorrichtung 49 wird dadurch geöffnet und die gefrorenen Partikel aus dem Aufnahmeraum 41a geschoben, so dass sie in die Depositionsvorrichtung gelangen.

Die Depositionsvorrichtung 60 weist eine Beschleunigungsleitung 67 und ein Beschleunigungselement 68 auf, mit welchem eine Antriebskraft auf die nun in der Beschleunigungsleitung bereitgestellten gefrorenen Partikel 50 ausgeübt werden kann. Sobald der Inhalt eines Kryobehälters 40 verschossen wurde, kann durch Verdrehen des Magazins 61 der nächste Kryobehälter 40 an der Öffnung 66 der Beschleunigungsleitung 67 positioniert werden. Erneut kann das Öffnungselement 43 des nächsten Kryobehälters 40 durch das Aktivierungselement 65 betätigt werden. Magazin 61 und auch Depositionsvorrichtung 60 sind dabei vorzugsweise gekühlt, um ein Auftauen der gefrorenen Partikel 50 zu verhindern. Die gefrorenen Partikel 50 werden vorzugsweise so stark beschleunigt, dass sie das Zielsubstrat in gefrorenem Zustand erreichen.

Die in der vorstehenden Beschreibung, den Ansprüchen und der Zeichnungen offenbarten Merkmale der Erfindung können sowohl einzeln als auch in Kombination für die Verwirklichung der Erfindung in ihren verschiedenen Ausgestaltungen von Bedeutung sein.

## Patentansprüche

1. Kryobehälter (40), geeignet zur Lagerung und Bereitstellung von gefrorenen Partikeln (50), umfassend:
- ein thermisch isolierendes Behälterelement(41), das mindestens einen Aufnahmeraum (41a) für gefrorene Partikel (50) und mindestens eine Austrittsöffnung (41b) aufweist,
- eine Verschlussvorrichtung (49), mit der die mindestens eine Austrittsöffnung (41b) verschließbar ist,
- mindestens ein Öffnungselement (43), welches betätigbar ist, um die mindestens eine Austrittsöffnung (41b) zu öffnen, und
- ein Isolationselement (45) zur thermischen Isolierung der Verschlussvorrichtung (49),
**dadurch gekennzeichnet, dass**
- das mindestens eine Öffnungselement (43) betätigbar ist, um die mindestens eine Austrittsöffnung (41b) vom Inneren des Aufnahmeraumes her nach außen zu öffnen und dadurch die gefrorenen Partikel (50) außerhalb der Austrittsöffnung (41b) bereitzustellen.

2. Kryobehälter (40) gemäß Anspruch 1, wobei
das Isolationselement (45) von dem Kryobehälter entfernbar ist, und/oder
die Verschlussvorrichtung (49) eine Folie umfasst.

3. Kryobehälter (40) gemäß einem der vorhergehenden Ansprüche, wobei
das Öffnungselement (43) eingerichtet ist, bei Betätigung die im Aufnahmeraum (41a) enthaltenen gefrorenen Partikel (50) zur Austrittsöffnung (41b) zu bewegen und/oder
die Verschlussvorrichtung (49) bei Betätigung mechanisch zu öffnen.

4. Kryobehälter (40) gemäß einem der vorhergehenden Ansprüche, wobei das Öffnungselement (43)
durch Druck betätigbar ist,
ein Einschubbolzen ist, welcher in den Aufnahmeraum (41a) ragt und dessen Betätigung ein Durchstoßen der Verschlussvorrichtung (49) zur Folge hat, und/oder
thermisch isolierend ist.

5. Kryobehälter (40) gemäß Anspruch 4, wobei
das Öffnungselement so dimensioniert ist, dass es den Aufnahmeraum (41a) nach Betätigung vollständig durchragt.

6. Kryobehälter (40) gemäß einem der vorhergehenden Ansprüche, der aufweist
ein Fixierungselement (44) zur Fixierung des Öffnungselements (43) in einem inaktivem Zustand,
eine entfernbare Folienumhüllung (46), und/oder
ein Anzeigeelement (48) zur Anzeige, ob der Kryobehälter (40) eine vorgegebene Temperatur überschritten hat.

7. Kryobehälter (40) gemäß einem der vorhergehenden Ansprüche, der gefrorene Partikel (50) im Aufnahmeraum (41a) enthält.

8. Kryobehälter (40) gemäß Anspruch 7, wobei die gefrorenen Partikel (50) mindestens eine biologische Zelle und/oder gefrorenes CO₂ und/oder mindestens einen Aromastoff enthalten.

9. Magazin (61) zur Bereitstellung von gefrorenen Partikeln (50) für eine Depositionsvorrichtung (60) zur Deposition der gefrorenen Partikel (50) mit
einer oder mehreren Aufnahmen (62) für jeweils einen Kryobehälter (40) gemäß einem der vorhergehenden Ansprüche, das eingerichtet ist, jeweils einen Kryobehälter (40) relativ zu der Depositionsvorrichtung (60) zu positionieren,
und das ein Aktivierungselement (65) aufweist, welches eingerichtet ist, das Öffnungselement (43) eines zur Depositionsvorrichtung (60) positionierten Kryobehälters (40) zu betätigen, so dass der Inhalt des Kryobehälters (40) in die Depositionsvorrichtung (60) eintreten kann und zur Deposition bereitgestellt wird.

10. Magazin (61) gemäß Anspruch 9, welches
eine Kühlvorrichtung aufweist und/oder eingerichtet ist, auf einer Depositionsvorrichtung (60) befestigt zu werden.

11. Magazin (61) gemäß Anspruch 10, welches auf einer Depositionsvorrichtung (60) drehbar befestigbar ist, und in dem mehrere Aufnahmen (62) für Kryobehälter (40) kreisförmig angeordnet sind, so dass durch Drehen des Magazins jeweils ein Kryobehälter (40) relativ zur Depositionsvorrichtung (60) positionierbar ist.

12. Depositionsvorrichtung (60), eingerichtet zur Deposition von gefrorenen Partikeln (50) in einem Zielsubstrat, umfassend eine Ladeeinrichtung und eine Antriebseinrichtung (67), wobei die Ladeeinrichtung zur Bereitstellung der gefrorenen Partikel (50) an der Antriebseinrichtung (67) eingerichtet ist und die Antriebseinrichtung (67) zur Ausübung einer Antriebskraft auf die gefrorenen Partikel (50) eingerichtet ist,
**dadurch gekennzeichnet, dass**
die Ladeeinrichtung ein Magazin (61) gemäß einem der Ansprüche 9 bis 11 umfasst.

13. Verfahren zur Bereitstellung von gefrorenen Partikeln (50) für eine Depositionsvorrichtung (60) mit Hilfe eines Kryobehälters (40) gemäß einem der Ansprüche 1 bis 8, umfassend die Schritte:
- Öffnen oder Abnehmen des Isolationselements (45),
- Positionieren des Kryobehälters (40) relativ zu einer Depositionsvorrichtung (60),
- Betätigen des Öffnungselements (43).

14. Verfahren zur Bereitstellung von gefrorenen Partikeln (50) für eine Depositionsvorrichtung (60) mit Hilfe eines Kryobehälters (40) gemäß einem der Ansprüche 1 bis 8 und einem Magazin (61) gemäß einem der Ansprüche 9 bis 11, umfassend die Schritte:
- Öffnen oder Abnehmen des Isolationselements (45),
- Positionieren des Kryobehälters (40) in einer Aufnahme (62) des Magazins (61),
- Positionierung eines Kryobehälters (40) relativ zur Depositionsvorrichtung (60),
- Betätigen des Aktivierungselements(43).

15. Verfahren gemäß einem der Ansprüche 13 und 14, wobei die gefrorenen Partikel (50) biologisches Material enthalten.

## Claims

1. Cryogenic container (40) suitable for storing and providing frozen particles (50), comprising:
- a thermally insulating container element (41), which has at least one receptacle space (41a) for frozen particles (50) and at least one outlet opening (41b),
- a closure device (49), using which the at least one outlet opening (41b) can be closed,
- at least one opening element (43), which can be actuated in order to open the at least one outlet opening (41b), and
- an insulation element (45) for thermally insulating the closure device (49),
**characterised in that**
- the at least one opening element (43) can be actuated in order to open the at least one outlet opening (41b) outwards from the inside of the receptacle space and, as a result, to provide the frozen particles (50) outside of the outlet opening (41b).

2. Cryogenic container (40) according to Claim 1, wherein the insulation element (45) can be removed from the cryogenic container and/or the closure device (49) comprises a film.

3. Cryogenic container (40) according to one of the preceding claims, wherein
the opening element (43) is set up to move the frozen particles (50) contained in the receptacle space (41a) to the outlet opening (41b) when actuated and/or
to mechanically open the closure device (49) when actuated.

4. Cryogenic container (40) according to one of the preceding claims, wherein the opening element (43) can be actuated by pressure,
is a push-in bolt, which projects into the receptacle space (41a) and the actuation thereof leads to penetration of the closure device (49), and/or
is thermally insulating.

5. Cryogenic container (40) according to Claim 4, wherein the opening element is dimensioned in such a manner that, following actuation, it projects through the receptacle space (41a) completely.

6. Cryogenic container (40) according to one of the preceding claims, which has
a fixing element (44) for fixing the opening element (43) in an inactive state,
a removable film wrapping (46), and/or
a display element (48) for displaying whether the cryogenic container (40) has exceeded a predetermined temperature.

7. Cryogenic container (40) according to one of the preceding claims, which contains frozen particles (50) in the receptacle space (41a).

8. Cryogenic container (40) according to Claim 7, wherein the frozen particles (50) contain at least one biological cell and/or frozen CO₂ and/or at least one flavouring.

9. Magazine (61) for providing frozen particles (50) for a deposition device (60) for deposition of the frozen particles (50) with
one or a plurality of receptacles (62) for one cryogenic container (40) according to one of the preceding claims in each case, which is set up to position one cryogenic container (40) in each case relatively to the deposition device (60)
and which has an activation element (65) which is set up to actuate the opening element (43) of a cryogenic container (40), which is positioned with respect to the deposition device (60), so that the content of the cryogenic container (40) can enter into the deposition device (60) and is provided for deposition.

10. Magazine (61) according to Claim 9, which has a cooling device and/or is set up to be fixed on a deposition device (60).

11. Magazine (61) according to Claim 10, which can be fixed on a deposition device (60) such that it can be rotated, and in which a plurality of receptacles (62) for cryogenic containers (40) are arranged in a circular manner so that one cryogenic container (40) in each case can be positioned relatively to the deposition device (60) by rotating the magazine.

12. Deposition apparatus (60) which is set up to deposit frozen particles (50) in a target substrate, comprising a charging device and a drive device (67), wherein the charging device is set up to provide the frozen particles (50) on the drive device (67) and the drive device (67) is set up to exert a driving force onto the frozen particles (50),
**characterised in that**
the charging device comprises a magazine (61) according to one of Claims 9 to 11.

13. Method for providing frozen particles (50) for a deposition device (60) with the aid of a cryogenic container (40) according to one of Claims 1 to 8, comprising the steps of:
- opening or removing the insulation element (45),
- positioning the cryogenic container (40) relatively to a deposition device (60),
- actuating the opening element (43).

14. Method for providing frozen particles (50) for a deposition device (60) with the aid of a cryogenic container (40) according to one of Claims 1 to 8 and a magazine (61) according to one of Claims 9 to 11, comprising the steps of:
- opening or removing the insulation element (45),
- positioning the cryogenic container (40) in a receptacle (62) of the magazine (61),
- positioning a cryogenic container (40) relatively to the deposition device (60),
- actuating the activation element (43).

15. Method according to one of Claims 13 and 14, wherein the frozen particles (50) contain biological material.

## Revendications

1. Cryoréservoir (40), destiné au stockage et à la délivrance de particules congelées (50), comprenant :
- un élément conteneur (41) isolé thermiquement, qui comporte au moins un compartiment (41a) recevant les particules congelées (50) et au moins une ouverture de sortie (41b),
- un dispositif d'obturation (49), par lequel la ou les ouvertures de sortie (41b) peuvent être fermées,
- au moins un élément d'ouverture (43) actionnable pour ouvrir la ou les ouvertures de sortie (41b), et
- un élément isolant (45) pour l'isolation thermique du dispositif d'obturation (49),
**caractérisé en ce que**
- le ou les éléments d'ouverture (43) sont actionnables pour ouvrir la ou les ouvertures de sortie (41b) de l'intérieur du compartiment vers l'extérieur et pour délivrer ainsi les particules congelées (50) à l'extérieur de l'ouverture de sortie (41b).

2. Cryoréservoir (40) selon la revendication 1, où l'élément isolant (45) peut être retiré du cryoréservoir, et/ou
le dispositif d'obturation (49) comprend un film.

3. Cryoréservoir (40) selon l'une des revendications précédentes, où
l'élément d'ouverture (43) est prévu pour déplacer les particules congelées (50) contenues dans le compartiment (41a) vers l'ouverture de sortie (41b) en cas d'actionnement, et/ou
pour ouvrir mécaniquement le dispositif d'obturation (49) en cas d'actionnement.

4. Cryoréservoir (40) selon l'une des revendications précédentes, où l'élément d'ouverture (43)
est actionnable sous pression,
est un axe insérable, qui pénètre dans le compartiment (41a) et dont l'actionnement entraîne une perforation du dispositif d'obturation (49), et/ou
est isolé thermiquement.

5. Cryoréservoir (40) selon la revendication 4, où l'élément d'ouverture est dimensionné de manière à traverser le compartiment (41a) entier après actionnement.

6. Cryoréservoir (40) selon l'une des revendications précédentes, comportant
un élément de fixation (44), pour la fixation de l'élément d'ouverture (43) dans un état inactif,
un enveloppe à feuille (46) amovible, et/ou
un élément indicateur (48), pour indiquer le dépassement d'une température définie par le cryoréservoir (40).

7. Cryoréservoir (40) selon l'une des revendications précédentes, contenant des particules congelées (50) dans le compartiment (41a).

8. Cryoréservoir (40) selon la revendication 7, où les particules congelées (50) contiennent au moins une cellule biologique et/ou du CO₂ congelé et/ou au moins une substance aromatique.

9. Magasin (61) pour la délivrance de particules congelées (50) pour un appareil de dépôt (60), destiné au dépôt de particules congelées (50), comportant
un ou plusieurs logements (62) recevant chacun un cryoréservoir (40) selon l'une des revendications précédentes,
prévu pour positionner un cryoréservoir (40) par rapport à l'appareil de dépôt (60),
et comportant un élément d'actionnement (65) prévu pour actionner l'élément d'ouverture (43) d'un cryoréservoir (40) positionné par rapport à l'appareil de dépôt (60), de telle manière que le contenu du cryoréservoir (40) puisse pénétrer dans l'appareil de dépôt (60) et soit délivré pour le dépôt.

10. Magasin (61) selon la revendication 9,
comportant un dispositif de refroidissement, et/ou prévu pour être fixé sur un appareil de dépôt (60).

11. Magasin (61) selon la revendication 10,
pouvant être fixé de manière rotative sur un appareil de dépôt (60), et où plusieurs logements (62) pour des cryoréservoirs (40) sont disposés circulairement, de manière à permettre le positionnement d'un cryoréservoir (40) par rapport à l'appareil de dépôt (60) par rotation du magasin.

12. Appareil de dépôt (60), prévu pour le dépôt de particules congelées (50) sur un substrat cible, comprenant un dispositif de chargement et un dispositif d'entraînement (67), où le dispositif de chargement est prévu pour la délivrance des particules congelées (50) au dispositif d'entraînement (67), et où le dispositif d'entraînement (67) est prévu pour appliquer une force d'entraînement sur les particules congelées (50),
**Caractérisé en ce que**
le dispositif de chargement comporte un magasin (61) selon l'une des revendications 9 à 11.

13. Procédé de délivrance de particules congelées (50) pour un appareil de dépôt (60) au moyen d'un cryoréservoir (40) selon l'une des revendications 1 à 8, comprenant les étapes suivantes :
- ouverture ou retrait de l'élément isolant (45),
- positionnement du cryoréservoir (40) par rapport à un appareil de dépôt (60),
- actionnement de l'élément d'ouverture (43).

14. Procédé de délivrance de particules congelées (50) pour un appareil de dépôt (60) au moyen d'un cryoréservoir (40) selon l'une des revendications 1 à 8 et d'un magasin (61) selon l'une des revendications 9 à 11, comprenant les étapes suivantes :
- ouverture ou retrait de l'élément isolant (45),
- positionnement du cryoréservoir (40) dans un logement (62) du magasin (61),
- positionnement d'un cryoréservoir (40) par rapport à l'appareil de dépôt (60),
- actionnement de l'élément d'actionnement (43).

15. Procédé selon l'une des revendications 13 et 14, où les particules congelées (50) contiennent un matériel biologique.
